# EUROPÄISCHE PATENTSCHRIFT

(11) **EP 1 188 155 B1**
(45) Veröffentlichungstag und Bekanntmachung des Hinweises auf die Patenterteilung: **03.08.2005**
(21) Anmeldenummer: 00938290.4
(22) Anmeldetag: 25.05.2000
(51) Int. Cl.: G07F 17/32

(54) **VERFAHREN, COMPUTERSYSTEM UND PROGRAMM ZUR VERARBEITUNG VON WETTEN ODER GLÜCKSSPIELEN**
METHOD, COMPUTER SYSTEM AND PROGRAM FOR PROCESSING BETS OR GAMES OF CHANCE
PROCEDE, SYSTEME INFORMATIQUE ET PROGRAMME POUR TRAITER DES PARIS OU DES JEUX DE HASARD

(30) Priorität: 23.06.1999 AT 110899
(43) Veröffentlichungstag der Anmeldung: 20.03.2002
(73) Patentinhaber: Train, Detlef, 5020 Salzburg (AT)
(72) Erfinder: TRAIN, Detlef, A-5020 Salzburg (AT); BUCHNER, Helmut, A-5122 Hochburg-Ach (AT); KRENN, Kurt, A-5020 Salzburg (AT)
(74) Vertreter: Weiser, Andreas, Dr.
(86) Internationale Anmeldenummer: PCT/AT2000/000149
(87) Internationale Veröffentlichungsnummer: WO 2001/001360

(56) Entgegenhaltungen:
- WO-A-89/02139
- WO-A-98/42117
- US-A- 5 083 272
- US-A- 5 608 785
- US-A- 5 679 077

## Beschreibung

Die vorliegende Erfindung betrifft ein Verfahren zur Verarbeitung von Wetten oder Glücksspielen, die Tipabgaben und Gewinnanforderungen umfassen, von Anrufern mit Ihnen zugeordneten Adressen über das Telephonnetz, unter Verwendung eines mit dem Telephonnetz in Verbindung stehenden Computersystems, an das eine Datenbank sowie Hör- und Sprechgarnituren angeschlossen sind.

Derartige Verfahren, sind beispielsweise aus der US-A-5 679 077 oder der WO 89/02139 bekannt.

Die US-A 5 679 077 befaßt sich mit einem Bingospielsystem, wobei über das Telefon abgegebene Tipabgaben ("Ankreuzen von Bingozahlen") zusammen mit einer Anruferidentifikationsnummer mit Hilfe von Spracherkennung verarbeitet werden. Als Anruferidentifikationsnummer kann auch die Telefonnummerinformation (CLID) des Anrufers ausgewertet werden. Eine Belastung des Kundenkontos ist über die Telefonrechnung oder die Kreditkarte möglich. Im Gewinnfalle wählt das System selbst die Telefonnummer des Gewinners und informiert ihn über den Gewinn.

Die WO 89102139 offenbart eine Art "Online-einarmigen-Banditen", d.h. bei welchem der Lotteriegewinn des Anrufers sofort bestimmt wird. Das System arbeitet wieder mit Spracherkennung sowie CLID. Im Falle eines Gewinnes bei "periodischen" Spielen, wie Wetten, wählt das System selbst den Gewinner zurück.

Die US 5 415 416 beschreibt ein computerisiertes System zur Annahme von Lotterieeinsätzen über das Telefonnetz mit einem Sprachmenüsystem, das vom Anrufer vollständig über Tastwahleingaben (MFV) gesteuert wird, bis hin zur Eingabe von Kreditkartennummern über MFV, mit Sprachausgaberückmeldungen an den Anrufer.

Eine umfassende automatische Verarbeitung von Wetten oder Glücksspielen, welche auch eine niedrige Akzeptanzschwelle für den Spieleintritt bietet, ist bei den bekannten Systemen jedoch derzeit nicht gegeben, und zwar - wie der Anmelder erstmals erkannt hat - aus folgendem Grund: Gewinnanforderungen umfassen stets auch die Angabe einer Adresse, an welche die Auszahlung des Gewinnes erfolgen soll, was für die genannten Systeme des Standes der Technik ein unüberwindliches Problem darstellt. Denn nach dem Entwicklungsstand heute verfügbarer sprecherunabhängiger Spracherkennungsverfahren ist die Spracherkennung eines im wesentlichen unbegrenzten Satzes weltweit möglicher Adressen in einer realistischen Rechenzeit nicht möglich. Lediglich für ein begrenztes Einzugsgebiet von potentiellen Kunden, z.B. Adressen aus einem Umfeld von etwa 100.000 Einwohnern, wäre eine Spracherkennung realisierbar. Bereits bei einem Einzugsgebiet von Kunden aus ganz Deutschland müßte das System aber in der Lage sein, ca. 80 Mio verschiedene Adressen zu erkennen. Da die Zielgruppe von telefongestützten automatischen Wett- und Glücksspielsystemen grundsätzlich auf potentielle Neukunden ausgerichtet ist, deren Einzugsgebiet nicht beschränkt ist, ist dies bislang ein unlösbares technisches Problem.

Auch ein Ausweichen auf menschliche Agenten zur Aufnahme der Adressen aller Mitspieler ist nach dem Stand der Technik undenkbar: Kurz vor Annahmeschluß einer Wette oder eines Glücksspieles tritt in der Regel eine explosionsartige Zunahme der Anzahl der eingehenden Anrufe auf, so daß eine entsprechend proportionale Anzahl von Arbeitsplätzen für Mitarbeiter und damit auch entsprechend viele Mitarbeiter vorgesehen werden müßten, um alle Adressen aufnehmen zu können. In wesentlichen Zeitspannen zwischen Wetten oder Glücksspielen ist jedoch ein großer Anteil der Arbeitsplätze funktionslos.

Die vorliegende Erfindung setzt sich daher zum Ziel, ein Verfahren zur Verarbeitung von Wetten oder Glücksspielen zu schaffen, welches die genannten Nachteile überwindet. Diese Aufgabe wird mit einem Verfahren der genannten Art mit den Merkmalen des Anspruchs 1 gelöst.

In der vorliegenden Beschreibung werden unter dem Begriff "Tipabgabe" alle Arten von Teilnahme an einer Wette, einem Glücksspiel, einer Lotterie od.dgl. verstanden, sei es ein Tippen, Wetten, "Spielen", ein "Plazieren" eines Einsatzes, usw. Der Begriff Tipabgabe umfaßt alle denkbaren Teilnahmevarianten.

Die Erfindung beruht auf der überraschenden Erkenntnis, daß grundsätzlich die Unterscheidung zu treffen ist, ob es sich bei einer Spielteilnahme über das Telefon um ein Setzen (=Tipabgabe) oder Abheben (=Gewinnanforderung) handelt, und der Einsicht, daß im ersteren Falle die Spracherkennung der Adresse eines Anrufers gar nicht erforderlich ist, sondern lediglich Kreditkartenbelastungs-, Bankkontoabbuchungstransaktion od.dgl. mittels Spracherkennung erfaßt zu werden brauchen, was mit heutigen Spracherkennungsmitteln ohne weiteres durchführbar ist. Dadurch ergeben sich gleich mehrere Vorteile: Mit der Anrufer-Kennung kann automatisch eine Gutschrift verknüpft werden, so daß für den Anrufer ein anonymes Wettkonto errichtet werden kann. Der erfindungsgemäße Einsatz der Spracherkennung reduziert die Anzahl von arbeitsintensiven Arbeitsplätze mit Hör- und Sprechgarnituren um den Faktor (M+N):M. Nicht zuletzt reduziert die durchgehende Spracherkennung in der Tipabgabephase die Akzeptanzschwelle für die Spielteilnahme, was einen besonders wirtschaftlichen Betrieb gewährleistet.

Es sei erwähnt, daß die Gutschrift auf das Wettkonto auch über Abbuchung oder Begleichung per Telephonrechnung, per Stromrechnung, Bankeinzug, elektronische Zahlungsmittel, Kundenkarten, Wertkarten, Voucher usw. erfolgen kann; In der vorliegenden Beschreibung umfassen die Begriffe "Kreditkarte, Bankkonto od.dgl.", "Kreditkarten-, Bankkonto- od.dgl.", "Kreditkartenunternehmen, Bankunternehmen od.dgl." alle diese Varianten.

Eine besonders bevorzugte Ausführungsform des erfindungsgemäßen Verfahrens zeichnet sich dadurch aus, daß bei nicht-auswertbarer oder nicht-vorhandener Anrufer-Kennung eine neue Anrufer-Kennung generiert und sprachausgegeben wird. Dadurch können auch neue Kunden sofort am Spiel teilnehmen und die volle Funktionalität des Systems ausschöpfen.

Gemäß einem bevorzugten Merkmal der Erfindung kann das automatische Auswerten der Anrufer-Kennung auf Grundlage einer vom öffentlichen Telephonnetz übermittelten Telephonnummer des Anrufers erfolgen. Wenn die Anrufer-Kennung vom Telefonnetz nicht übermittelt wird oder wenn die feste Zuordnung der Spielteilnehmer zu bestimmten Telefonanschlüssen nicht gewünscht wird, kann alternativ das automatische Auswerten der Anrufer-Kennung mit Hilfe eines Spracherkennungsverfahrens erfolgen, das einen Vergleich mit einem zweiten begrenzten Satz von vorgegebenen, mögliche gesprochene Anrufer-Kennungen aufbauenden Sprachbestandteilmustern durchführt. In jedem Fall ist die Anrufer-Kennung adreßunabhängig und damit im zweiten Fall mit Hilfe heute verfügbarer Spracherkennungsverfahren auswertbar.

Bevorzugt umfaßt die Anrufer-Kennung eine Kontonummer und ein Paßwort, um die Sicherheit zu erhöhen.

Für das Erkennen der Auswahl des Anrufers gibt es zwei bevorzugte Varianten. Einerseits kann die Auswahl durch eine vom Telefonnetz ermittelte Telefonwahlziffer erfolgen, welche für den Anrufer in der Art einer Nebenstellendurchwahl in Erscheinung tritt, so daß die grundsätzliche Wahl zwischen Tipabgabe und Gewinnanforderung vom Anrufer bereits beim Anwählen des Systems getroffen werden kann. Alternativ erfolgt die Auswahl des Anrufers mittels Sprachausgabe und Spracherkennung, so daß das System nach außen hin mit einer Anwahlnummer in Erscheinung tritt und durchgehend sprachgesteuert ist.

In einem weiteren Aspekt schafft die Erfindung ein Computerprogramm, welches das erfindungsgemäße Verfahren implementiert.

Weitere Ziele, Merkmale und Vorteile der Erfindung ergeben sich aus der nachfolgenden Beschreibung eines bevorzugten Ausführungsbeispieles, welches auf die begleitenden Zeichnungen Bezug nimmt, in denen zeigen:
Fig. 1 ein Blockschaltbild eines telefongestützten Wett- bzw. Glückspielsystems nach dem Stand der Technik;
Fig. 2 ein schematisches Blockschaltbild des erfindungsgemäßen Systems;
die Fig. 3a bis 3c Flußdiagramme des erfindungsgemäßen Verfahrens;
Fig. 4a ein Blockschaltbild eines an sich bekannten Spracherkennungsverfahrens;
Fig. 4b ein Flußdiagramm des bei der Erfindung zum Einsatz kommenden Spracherkennungsverfahrens; und
Fig. 5 das Blockschaltbild einer praktischen Realisierungsform des erfindungsgemäßen Computersystems.

In den Zeichnungen werden Bezugszeichen verwendet, welche zum Teil direkt als Abkürzungen für die von den so bezeichneten Komponenten ausgeführten Funktionen dienen. Anhang 2 enthält eine Liste der verwendeten Abkürzungen.

In Fig. 1 ist schematisch der Aufbau eines bekannten computergestützten Systems zur Verarbeitung von Wetten oder Glücksspielen über das Telefon dargestellt. Anrufverteilungsmittel ACD sind über K Amtsleitungen A an das öffentliche Telefonnetz PSTN angeschlossen. Die Anrufverteilungsmittel ACD setzen sich im gezeigten Fall aus einer Nebenstellenanlage PBX und einem interaktiven Sprachantwortmodul IVR zusammen, das Sprachmenüs und -nachrichten ausgibt und gegebenenfalls über Tastwahleingaben eines Anrufers Aᵢ steuerbar ist. Die Anrufverteilungsmittel ACD verteilen die ankommenden Anrufe auf eine Anzahl K Hör- und Sprechgarnituren P₁ bis P_{K}, von denen drei stellvertretend dargestellt sind.

Mitarbeiter an den Arbeitsstation Pᵢ nehmen Anrufe entgegen und geben Daten in Datenstationen T₁ bis T_{K} ein bzw. lesen sie von diesen ab. Die Datenstationen T₁ bis T_{K} sind an eine Datenbank DB angeschaltet. Die Anrufverteilungsmittel ACD können ebenfalls mit der Datenbank DB in Verbindung stehen, um z.B. Anrufe nach bestimmten Prioritäten auf die Hör- und Sprechgarnituren P₁ bis P_{K} zu verteilen.

Die Konfiguration von Fig. 1 ist als computergestützte Call-Center-Architektur bekannt und erfordert K besetzte Arbeitsstationen.

Fig. 2 zeigt das erfindungsgemäße Computersystem. Anrufverteilungsmittel ACD sind wieder über K Amtsleitungen A₁ bis A_{K} an das (nicht dargestellte) öffentliche Telefonnetz angeschlossen. Die Anrufverteilungsmittel ACD teilen auf den Amtsleitungen eingehende Anrufe gesteuert (wie noch ausführlich erläutert wird) auf K Bearbeitungsschlangen Q₁ bis Q_{K} auf. Damit treffen die Anrufverteilungsmittel ACD die grundlegende Entscheidung, ob Anrufe zu einem Satz A von M Hör- und Sprechgarnituren P₁ bis P_{M} oder zu einem Satz B von N Spracherkennungsmodulen ASR₁ bis ASR_{N} weitergeleitet werden.

Die Bearbeitungsschlangen Q₁ bis Q_{K} können tatsächliche Halte- und Warteschlangen mit Stapelabarbeitungsprinzip sein, z.B. first-in/first-out, oder bloße Weiterleitungskanäle, in welchem Fall die Anrufverteilungsmittel ACD einfach in Form einer Nebenstellenanlage arbeiten.

Die Anzahl ausgehender Schlangen bzw. Kanäle Q₁ bis Q_{K} muß nicht gleich der Anzahl eingehender Amtsleitungen A₁ bis A_{K} sein, sondern kann beispielsweise auch geringer sein, so daß sich mehrere Anrufer in einer Bearbeitungsschlange befinden können.

Die Ansteuerung der Anrufverteilungsmittel ACD zur Weiterleitung zum Satz A oder Satz B hängt von einer automatischen Auswertung einer vom Anrufer getroffenen Auswahl ab, u.zw. ob er eine Tipabgabe wünscht (Satz B) oder eine Gewinnanforderung (Satz A).

In einer ersten Variante kann diese Auswahl vom Anrufer mit Hilfe von Tastwahleingaben (MFV bzw. DTMF) vorgenommen werden, welche in den Anrufverteilungsmitteln ACD ausgewertet werden. Die Anrufverteilungsmittel ACD werten beispielsweise die letzten Ziffern einer vom Anrufer gewählten Telefonnummer in der Art einer Nebenstellendurchwahl aus.

In einer zweiten Variante wird die Auswahl vom Anrufer mit Hilfe von Sprachkommandos getroffen. Zu diesem Zweck können gesonderte, in den Anrufverteilungsmitteln ACD vorgesehene Spracherkennungsmodule eingesetzt werden (nicht dargestellt). Bevorzugt werden jedoch jene Spracherkennungsmodule ASR₁-ASR_{N}, welche auch für die nachfolgend erläuterte Umwandlung von gesprochenen Tipabgaben eingesetzt werden, mitverwendet. Im Zusammenwirken mit einer Steuerung S und einem oder mehreren an die Anrufverteilungsmittel ACD angeschlossenen Sprachantwortmodulen VR kann der Anrufer beispielsweise zur Eingabe dieser Auswahl aufgefordert werden.

Es versteht sich, daß die Anordnung der Steuerung S nur beispielhaft ist; die Steuerung S kann auch in einer der Komponenten ACD, ASR, DB oder VR angeordnet bzw. darüber verteilt sein, wie in der Computertechnik bekannt.

Die Spracherkennungsmodule ASRᵢ des Satzes B wandeln vom Anrufer gesprochene Tipabgaben in maschinenverarbeitbare Datensätze um und speichern diese in einer Datenbank DB ab. Die gesprochenen Tipabgaben können in einem einzigen durchgehenden Sprachstring oder - vom Sprachantwortmodul VR entsprechend aufgefordert - in mehreren einzelnen Sprachstrings vorliegen.

Jede Tipabgabe umfaßt zumindest eine Anrufer-Kennung und eine Kennung des gewählten Spieles. Im Falle einer Wette umfaßt die Tipabgabe ferner den Wettip und bevorzugt die Höhe des Einsatzes.

Die gesprochenen Tipabgaben werden in jedem Spracherkennungsmodul ASRᵢ durch einen Vergleich mit einem oder mehreren Sätzen V von vorgegebenen Sprachbestandteilmustern, wie Phonemen, Silben, Wörtern usw., detektiert, welche den Spracherkennungsmodulen ASRᵢ zugeführt sind.

Fig. 4a zeigt schematisch den Ablauf eines an sich bekannten Spracherkennungsverfahrens. In einem ersten Schritt 41 werden aus einer digitalen Sprachinformation 40 signifikante Merkmale extrahiert, beispielsweise durch Unterteilung in Zeitabschnitte (frames), abschnittweises Fouriertransformieren und anschließendes Extrahieren bestimmter sprachrelevanter Frequenzen. Die Merkmale eines Abschnittes bilden einen Merkmalsvektor.

In einem zweiten Schritt 42 werden die Merkmalsvektoren der Sprachabschnitte klassifiziert, beispielsweise nach Phonemen unter Zuhilfenahme vorgegebener Sätze V von Sprachbestandteilmustern.

In einem dritten Schritt 43 erfolgt eine Wahrscheinlichkeitsbewertung möglicher Wortketten, wobei die gespeicherten Sprachbestandteilmustersätze V ebenfalls herangezogen werden können. Ein bekanntes Wahrscheinlichkeitsbewertungsmodell ist das Hidden-Markov-Modell. Die N wahrscheinlichsten Wortketten stehen am Ausgang des Verfahrens zur Verfügung.

Für einen detaillierten Überblick über Verfahren und Methoden zur Spracherkennung wird auf Shaughnessy, 0.: Speech Communication, Human and Machine, Addison-Wesley, Reading, MA, 1990; und Schukat-Talamazini, E.G.: Automatische Spracherkennung - Grundlagen, statistische Modelle und effiziente Algorithmen, Vieweg, Braunschweig, 1995 verwiesen.

Die Erkennungsrate des Verfahrens kann weiter gesteigert werden, wenn die N-Besten-Listen benachbarter Wörter durch einen Vergleich mit vorgegebenen Wortkombinationsmöglichkeiten korreliert werden. Dieses Verfahren wird an Hand des Beispiels der Fig. 4b bezüglich der Spracheingabe "Bayern gegen Stuttgart" näher erläutert.

Das Spracherkennungsverfahren isoliert die beiden Mannschaftsworte und gibt eine N-Besten-Liste der erkannten Teams zurück, die an Hand der Trefferwahrscheinlichkeiten sortiert ist. Durch undeutliche oder dialektbehaftete Aussprache bzw. die Unsicherheit der Spracherkennung allgemein kann es vorkommen, daß eine oder beide der Mannschaften nicht an oberster Stelle der Reihung stehen. Zur Optimierung wird daher die Liste aller angebotenen Spiele aus der Datenbank DB herangezogen. Durch diese Korrelationsauswertung kann die Erkennungsrate im Vergleich zur alleinigen Erkennung einzelner Worte deutlich gesteigert werden.

In der Datenbank DB werden über (nicht dargestellte) Terminals die Ergebnisse der Glücksspiele bzw. Wetten vermerkt, mit den genannten Datensätzen verknüpft und daraus entsprechende Gewinne berechnet. Die Ergebnisse und Gewinne können vom Anrufer über dasselbe System sprachgesteuert abgerufen werden.

Der Inhalt der Datenbank DB steht auch an den Hör- und Sprechgarnituren P₁ bis P_{M} über (nicht dargestellte) Terminals zur Verfügung, um Gewinnanforderungen zu verifizieren, Adressen zu der Datenbank hinzuzufügen und Auszahlungen zu veranlassen bzw. zu authorisieren. Auszahlungen können anschließend auf beliebige Weise, beispielsweise über ein mit der Datenbank DB in Onlineverbindung stehendes Netz lokaler Geschäftsstellen, vorgenommen werden. Alternativ könnte das Computersystem auch selbst Kreditkarten-, Bankkontotransaktionen od.dgl. durchführen.

Ein konkretes Ausführungsbeispiel des Verfahrens der Erfindung wird nun an Hand der Fig. 3a bis 3c näher erläutert. Fig. 3a zeigt im wesentlichen den ersten Sprachmenüabschnitt zur Verarbeitung der Anmeldung im System, Fig. 3b das Sprachmenü zur Verwaltung des Wettkontos durch den Benützer, und Fig. 3c das Sprachmenü zur Tipabgabe.

In der weiteren Beschreibung werden unter dem Ausdruck "Eingaben" stets Spracheingaben verstanden, soweit nicht ausdrücklich anders angeführt, und unter "Ausgaben" bzw. "Anforderungen" stets Sprachausgaben.

Die grundlegende Entscheidung zwischen der Weiterleitung des Anrufes zu einer der Hör- und Sprechgarnituren Pᵢ des Satzes A im Gewinnanforderungsfall oder zu einem der Spracherkennungsmodule des Satzes B im Tipabgabefall wird durch das Hauptmenü 301 und die Option 3 des Kontomenüs 302 (Fig. 3b) realisiert: Nach einem vorangehenden, optionalen Logonvorgang Fig. 3a trifft der Anrufer die Auswahl zwischen Tipabgabe, Option 1 des Hauptmenüs 301, und Gewinnanforderung, Option 2 des Hauptmenüs 301 sowie Option 3 des Kontomenüs 302. Im ersten Fall wird zur Tipabgabe Fig. 3c verzweigt, im zweiten Falle zu einer der Hör- und Sprechgarnituren Pᵢ.

Beginnend bei Fig. 3a wird bei einem eingehenden Anruf zunächst im Block 303 überprüft, ob eine vom öffentlichen Telefonnetz übermittelte Anrufer-Kennung (CLID) verfügbar und registriert ist. Bejahendenfalls wird der Anrufer im Block 304 zur Eingabe eines Paßwortes (PIN-Nummer) aufgefordert und im Block 305 überprüft, ob die komplettierte Anrufer-Kennung aus CLID, welche im weiteren auch als Kontonummer Verwendung findet, und Paßwort (PIN-Nummer) gültig ist. Wenn ja, wird zum Hauptmenü 301 verzweigt.

Wenn der Block 305 die Anrufer-Kennung ablehnt, werden in einer Schleife über die Blöcke 306, 307 und 304 noch zwei neuerliche Anmeldeversuche zugelassen, wobei Block 306 die Anzahl der Versuche zählt und Block 307 die explizite Eingabe einer Kontonummer anstelle der CLID ermöglicht. Nach drei ungültigen Anmeldeversuchen scheidet Block 306 den Anruf zu einem Mitarbeiter an einer Hör- und Sprechgarnitur Pi aus.

Wenn Block 303 feststellt, daß eine CLID nicht verfügbar oder registriert ist, geben die Blöcke 308 und 309 ein Eingangsmenü aus, das als Optionen 1=Logon, 2=Neukundenregistrierung, 3=Erklärung und 4=Mitarbeiter zur Verfügung stellt. Option 1 des Menüs 309 verzweigt zu Block 307 und Option 2 zu Blöcken 311 bis 318 für die Generierung einer neuen Anrufer-Kennung.

Die Generierung einer neuen Anrufer-Kennung ist nach einer einleitenden Erklärung im Block 311 mit der Auswahl einer Währung im Block 312, der Eingabe des Alters im Block 313 und der Überprüfung des Alters im Block 314 verbunden, wobei bei Minderjährigen der Anruf beendet wird. Andernfalls werden eine neue Kontonummer und ein neues Paßwort (PIN-Nummer) im Block 315 erzeugt, im Block 316 ausgegeben und im Block 317 nachgefragt, ob die Ausgabe verstanden wurde. Wenn ja, kann der Anrufer im Block 318 zusätzliche Informationen hinterlassen, die als Sprachnachricht aufgezeichnet werden, ohne maschinell weiterbearbeitet zu werden. Anschließend wird zur CLID bzw. Kontonummerneingabe 307 verzweigt.

Nach erfolgreicher Anmeldung im System wird zum Hauptmenü 301 von Fig. 3b fortgeschritten. Option 1 des Menüs 301 ist die Auswahl "Tipabgabe" und verzweigt zunächst zu einem Block 320, welcher überprüft, ob das Wettkonto des Anrufers ein Guthaben aufweist. Ist kein Guthaben vorhanden, wird im Block 321 eine Warnung ausgegeben, daß keine Wetten getätigt werden können. Um jedoch neuen Kunden die Möglichkeit zu geben, das System kennenzulernen, bevor sie eine Einzahlung vornehmen, kann dennoch zum Tipabgabemenü Fig. 3c weitergeschritten werden. In diesem Fall bleibt allerdings das tatsächliche Plazieren von Wetten gesperrt.

Ist ein Guthaben vorhanden, wird im Block 322 der Kontostand ausgegeben und ebenfalls zum Tipabgabemenü Fig. 3c vorangeschritten.

Wenn der Anrufer im Hauptmenü 301 die Option 2=Kontoverwaltung auswählt, wird zum Kontomenü 302 verzweigt. Dieses bietet die Optionen 1=Nenne-Kontostand (über Block 323), 2=Aktualisiere-Konto (siehe unten), 3=Belaste-Konto bzw. Gewinnauszahlungsanforderung (siehe oben), 4=Gib-Kontobericht und 5=Nenne-Zustand-der-letzten-Transaktion.

Die Option 4 gibt nach Eingabe der interessierenden Zeitspanne im Block 324 einen Aktivitätsbericht über das Konto im Block 325.

Das Aktualisieren des Kontos in der Option 2 kann mit Hilfe einer Kreditkartenbelastungs-, Bankkontoabbuchungstransaktion od.dgl. vorgenommen werden. Nach Bekanntgabe des Kontostandes im Block 326 besteht die Möglichkeit zur Eingabe einer Kreditkarten-, Bankkontonummer od.dgl. (z.B. Wertkartendaten, Vouchernummern, Identifikation für ein elektronisches Zahlungsmittel, usw.), nach Verifizierung (328) eines Verfalldatums im Block 329 und nach Verifizierung (330) eines abzubuchenden Betrages im Block 331. Nach erneuter Verifizierung (332) wird die gesamte Transaktion im Block 333 nochmals wiederholt, im Block 334 wird abermals auf Bestätigung gewartet, und im Block 335 wird die Transaktion durchgeführt.

Jede Kreditkartenbelastungs-, Bankkontoabbuchungstransaktion od.dgl. wird in der Datenbank gespeichert. Ein an die Datenbank angeschlossenes Kreditkarten-, Bankkonto- od.dgl. Gateway überprüft auf Anforderung oder regelmäßig (polling) alle anhängigen, auf Validierung wartenden Transaktionen auf Bonität durch Wechselspiel mit einem Kreditkartenunternehmen, Bankunternehmen od.dgl., wie in der Technik bekannt.

Im Block 236 hat der Anrufer die Möglichkeit, auf diese Validierung zu warten oder nicht. Wenn ja, wird in der Schleife 337-338 so lange verblieben, bis die Transaktion verifiziert bzw. validiert ist. War das Ergebnis der Validierung positiv, verzweigt Block 339 zu Block 341, wo der neue Kontostand ausgegeben wird, andernfalls wird zur Ausgabe einer Fehlermeldung im Block 340 verzweigt und das Gespräch zu einer Arbeitsstation Pᵢ weitergeleitet.

Die Option 5 des Kontomenüs 302 ermöglicht eine spätere Überprüfung des Transaktionszustandes; die Blöcke 342 bis 345 entsprechen im wesentlichen den Blöcken 337 bis 341.

Fig. 3c zeigt den Ablauf für die Tipabgabe, beginnend beim Tipabgabemenü 346. Im Tipabgabemenü 346 kann zunächst die gewünschte Art von Wette, Glücksspiel oder Lotterie gewählt werden. Im gezeigten Beispiel handelt es sich um mehrere Arten von Sportwetten, u.zw. Option 1=Fußballwette, Option 2=Autorennwette usw.

Die Fußballwette Option 1 ist weiter veranschaulicht und verzweigt zu einem Fußballwettmenü 347. Hier gibt es wieder verschiedene Arten von Wetten, u.zw. Einzelwette Option 1, Kombiwette Option 2 und Torwette Option 3.

Die Einzelwette Option 1 fordert zunächst im Block 348 zur Eingabe des gewünschten Spieles auf, welche Spracheingabe oben unter Bezugnahme auf Fig. 4b bereits erläutert wurde. Anschließend werden die Gewinnchancen im Block 349 bekanntgegeben und im Block 350 zur Eingabe des gewünschten Tips 1, 0 oder 2 aufgefordert.

Die Kombiwette in den Blöcken 351 bis 355 besteht aus der aufeinanderfolgenden Eingabe mehrerer Einzelwetten, wobei die Blöcke 351 bis 353 den Blöcken 348 bis 350 der Einzelwette entsprechen und eine Schleifensteuerung über die Blöcke 354 und 355 erfolgt.

Die Torwette 356 fordert wieder zur Eingabe des gewünschtenk Spieles auf, analog dem Block 248, und im Block 357 kann der gewünschte Tip eingegeben werden.

Nach einer Kombiwette oder Torwette werden im Block 358 die Chancen ausgegeben.

Alle drei Optionen münden im Block 359, der überprüft, ob die abgesetzte Kreditkartenbelastungs-, Bankkontoabbuchungstransaktion od.dgl. zwischenzeitlich validiert wurde. Wenn ja, wird zum Block 360 verzweigt, und das Ergebnis der Transaktion ausgegeben. War dieses negativ, scheidet Block 361 den Anruf zu einem Bearbeitungsplatz Pᵢ aus. Andernfalls, oder wenn keine Transaktion anhängig war, wird zur Eingabe eines Einsatzes im Block 362 aufgefordert.

Block 363 überprüft, ob der Einsatz innerhalb vorgegebener Grenzen liegt. Wenn nicht, werden im Block 364 der minimale und der maximale Einsatz bekanntgegeben und es wird erneut zur Einsatzeingabe aufgefordert.

Andernfalls überprüft Block 364', ob der Einsatz vom Wettkonto gedeckt ist. Wenn dies nicht der Fall ist, wird unter Ausgabe einer Warnung im Block 365 erneut zum Block 362 verzweigt.

Wenn auch diese Prüfung bestanden wurde, wird in den Blökken 366 und 367 nochmals zur Bestätigung aufgefordert. Erfolgt die Bestätigung, speichert Block 368 die Tipabgabe als Datensatz in der Datenbank.

Fig. 5 zeigt eine praktische Realisierungsform des Systems. Eine Telekommunikationsanlage vom Typ Alcatel 4400 ist über drei ISDN-Basisanschlüsse A, welche jeweils 30 Amtsleitungen umfassen, mit dem öffentlichen Telefonnetz PSTN verbunden und dient als Anrufverteilungsmittel ACD.

An die ACD sind zwei IVR-Master-Server 511 und 512 angeschlossen, welche die interaktiven Sprachantwortfunktionen ausüben und die Funktionen der Module VR und S von Fig. 2 implementieren. Einfache Spracherkennungsverfahren, wie das Erkennen von einzelnen Ziffern oder Buchstaben, können ebenfalls von diesen Servern ausgeführt werden.

Die IVR-Master-Server 511 und 512 sowie die Anrufverteilungsmittel ACD stehen über ein LAN untereinander sowie mit den weiteren Komponenten des Systems in Verbindung. Diese umfassen ein Management-Terminal 501 zur Verwaltung sowie ein Applikationsgenerator-Terminal 502 zur Programmierung des Systems.

Komplexe und rechenintensive Spracherkennungsverfahren, wie sie insbesondere in den Blöcken 348, 351 und 356 ausgeführt werden, sind auf Slave-Server-Cluster 521 und 522 ausgelagert. Die Rechenleistung ist somit in einfacher Weise skalierbar.

Über eine Firewall-Hub 503 kann auch eine direkte Anbindung des Systems an das Internet erfolgen.

An das LAN sind ferner die Arbeitsstationen der Mitarbeiter bzw. Call-Agents angeschlossen, umfassend jeweils ein Terminal Tᵢ und eine Hör- und Sprechgarnitur Pᵢ. Ein SQL-Server 504 implementiert die Datenbank DB. Ein Gateway-Server 505 bildet das Gateway zur Validierung von Kreditkartenbelastungs-, Bankkontoabbuchungstransaktionen od.dgl. und steht über eine (nicht dargestellte) Verbindung mit einem oder mehreren Kreditkartenunternehmen, Banken od.dgl. in Verbindung.

Die Programmierung des gesamten Systems erfolgt modular z.B. über graphische Entwicklungswerkzeuge zum Erstellen von IVR-Anwendungen, beispielsweise die Applikationsgeneratorsoftware VIOLA, welche von der Firma Alcatel erhältlich ist. Als Spracherkennungssoftware auf den Slave-Server-Clustern 521 und 522 wird das softwarebasierende Produkt L&H ASR 1500/TSO der Firma Lernout and Houspie eingesetzt. Diese Produkt ist in der Lage, bei sprecherunabhängiger Erkennung einen aktiven Wortschatz von ca. 500 Worten in sechs verschiedenen Sprachen mit einer Erkennungsrate von 95% zu erkennen.

Die vom SQL-Server 504 verwaltete SQL-Datenbank setzt auf dem SQL-Server 6.5 der Firma Microsoft auf. Um den Zugriff der beschriebenen Programme auf die Datenbank zu abstrahieren, wurden als Schnittstellen zur Datenbank die in der nachstehenden Tabelle 1 angeführten Funktionen definiert und in Form von Stored-Procedures implementiert.

**Tab. 1**

| Funktion | Beschreibung |
|---|---|
| SP_GetSpofNoWeek | Liefert die WettNr. anhand der Woche und Spiel Nr. |
| SP_GetAccount | Sucht das WettKtoNr. aufgrund der Caller ID |
| SP_Logon | Anmelden mit WettKtoNr. und PIN Code |
| SP_CreateAccount | Anlegen eines neuen Wettkontos für Neukunden |
| SP GetBalance | Liefert den Kontostand eines Wettkontos |
| SP_PayIn | Einzahlung auf das Wettkonto per Kreditkarte |
| SP_CheckTrans | Überprüfen einer Kreditkartentransaktion |
| SP_GetCBHistory | Liefert eine Übersicht über plazierte Kombiwetten |
| SP_GetSMHistory | Liefert eine Übersicht über plazierte Einzelwetten |
| SP_GetPayHistory | Liefert eine Übersicht über Ein- und Auszahlungen am Wettkonto |
| SP_GetSpofNo | Liefert die WettNr. anhand der Teamnamen |
| SP_GetOdds | Liefert die Quoten zu einer Wette |
| SP_PlaceSMBet | Plazieren einer Einzelwette |
| SP_GetCBOfferNo | Liefert die WettNr. der Kombiwette |
| SP_GetStakeAmt | Liefert die Min. und Max Einsätze für eine Wette |
| SP_PlaceGoalBet | Plazieren einer Torwette |
| SP_PlaceCBBet | Plazieren einer Kombiwette |
| SP_GetOpenMatches | Liefert eine Liste aller offenen Spiele und Mannschaften |

Der Zugriff auf diese Funktionen kann durch Einsatz eines ODBC-Treibers von nahezu jedem System erfolgen; derartige Treiber sind für viele Arten von Betriebssystemen verfügbar. Die genaue Spezifikation der Parameter der in Tabelle 1 angeführten Prozeduren ist in Anhang 1 angeführt.

Die Datenbank DB ermöglicht auch eine vollständige Protokollierung aller Benutzeraktivitäten. Falls gewünscht, können in der Datenbank auch alle eingehenden Anrufe als Sprachstrings mitprotokolliert werden (voice logging).

Die Erfindung läßt sich bei allen Arten von Wetten, Glücksspielen, Lotterien, Telephonspielen od.dgl. anwenden und ist selbstverständlich nicht auf die dargestellten Ausführungsbeispiele beschränkt, sondern umfaßt alle Varianten, welche in den Rahmen der angeschlossenen Ansprüche fallen.

### ANHANG 1

### Definition der Datenbankschnittstelle

### 1)SP_GetSpofNoWeek

| | |
|---|---|
| Eingangsparameter | @weekno (*int*)/ @coupmatchno (*int*) |
| Ausgangsparameter | @betofferno *(int)* |
| Rückkehrcode | 0 = Erfolg / 1 = Fehlschlag |
| Ergebnissatz | keiner |

### 2)SP_GetAccount

| | |
|---|---|
| Eingangsparameter | @callerid (*varchar(30)*) |
| Ausgangsparameter | @accountno (neueste für angegebene caller id) (*int)* |
| Rückkehrcode | 0 = Erfolg / 1 = Fehlschlag |
| Ergebnissatz | keiner |

### 3)SP_Logon

| | |
|---|---|
| Eingangsparameter | @accountno (*int*)/ @pinno *(varchar(5))*/ @callerid (optional) (*varchar(30))*/ |
| Ausgangsparameter | @language (*varchar(8))* (wenn kein account existiert, gib einen Leerstring zurück) |
| Rückkehrcode | 0 = Erfolg / 1 = Fehlschlag |
| Ergebnissatz | keiner |

### 4)SP_CreateAccount

| | |
|---|---|
| Eingangsparameter | @DOB (*varchar(11))* / @language (default German) (*varchar(8))*/@currency *char(3)*/ @caller id (optional) (*varchar(30))* |
| Ausgangsparameter | @accountno *(int)*/ @pinno *(char(5))* |
| Rückkehrcode | 0 = Erfolg / 1 = Fehlschlag |
| Ergebnissatz | keiner |

### 5)SP_GetBalance

| | |
|---|---|
| Eingangsparameter | @accountno (*int*) |
| Ausgangsparameter | @currency (*char(3))*/*@* balance (*int)* |
| Rückkehrcode | 0 = Erfolg / 1 = Fehlschlag |
| Ergebnissatz | keiner |

### 6)SP_PayIn

| | |
|---|---|
| Eingangsparameter | @credcardno (*varchar(30))*/ @expdate (*int*)/ @accountno (*int*)/ @amount (*int*) |
| Ausgangsparameter | @transcode (*int)* |
| Rückkehrcode | 0 = Erfolg / 1 = Fehlschlag |
| Ergebnissatz | keiner |

### 7)SP_CheckTrans

| | |
|---|---|
| Eingangsparameter | @transcode (*int)* |
| Ausgangsparameter | @state (*smallint*) |
| | 0 = zurückgewiesen/ungültige Kartennummer |
| | 1 = zurückgewiesen/interner Fehler |
| | 2 = nicht verarbeitet |
| | 3 = erfolgreich verarbeitet |
| Rückkehrcode | 0 = Erfolg / 1 = Fehlschlag |
| Ergebnissatz | keiner |

### 8)SP_GetCBHistory

| | |
|---|---|
| Eingangsparameter | @accountno (*int)*/ @datefr (*datetime)* |
| Ausgangsparameter | keiner |
| Rückkehrcode | 0 = Erfolg / 1 = Fehlschlag |
| Ergebnissatz | Details der Combowette wie folgt: bet number date betname *Einsatz:* stake *Gewinn*: winnings Status: state *Ergegnis:* (richtig/falsch) (Liste der in dieser Combowette zusammengefaßten Einzelwetten) bet number match name date Tip: option Quote: odd Status: state |

### 9)SP_GetSMHistory

| | |
|---|---|
| Eingangsparameter | @accountno (*int)*/ @datefr (*datetime)* |
| Ausgangsparameter | keiner |
| Rückkehrcode | 0 = Erfolg / 1 = Fehlschlag |
| Ergebnissatz | Details der Wetten wie folgt: Bet number date betname *Tip* option *Quote* odd *Einsatz:* stake *Gewinn:* winnings Status: state *Ergegnis:* (richtig/falsch) |

### 10)SP_GetPayHistory

| | |
|---|---|
| Eingangsparameter | @accountno (*int)*/ @datefr (*datetime)* |
| Ausgangsparameter | keiner |
| Rückkehrcode | 0 = Erfolg / 1 = Fehlschlag |
| Ergebnissatz | Details der Zahlung wie folgt: date type of payment fund customer balance |

### 11) SP_GetSpofNo

| | |
|---|---|
| Eingangsparameter | @team1 (*varchar(30))*/ @team2 (optional) (*varchar(30))*/ @matchdate (optional) (*varchar(12))* |
| Ausgangsparameter | keiner |
| Rückkehrcode | 0 = Erfolg /1 = Fehlschlag |
| Ergebnissatz | Details jedes Match von Eingangsparameter; Die Details jedes Match entsprechen einer Zeile im Ergebnissatz und beinhalten match name, bet offer number und match date. |

### 12)SP_GetOdds

| | |
|---|---|
| Eingangsparameter | @betofferno (*int*) |
| Ausgangsparameter | keiner |
| Rückkehrcode | 0 = Erfolg / 1 = Fehlschlag |
| Ergebnissatz | Liste von options und odds für die bet offer number. Inkludiert Torwetten und Einzelwetten. Die Spalten im Ergebnissatz sind wie folgt: Odds / Option. |

### 13)SF_PlaceSMBet

| | |
|---|---|
| Eingangsparameter | @betofferno (*int*)/ @optinono *(smallint)* / @stake (*int*)/ @accountno *(int)* |
| Ausgangsparameter | @Returncode (*smallint)* |
| | 1 = Wette erfolgreich abgesetzt |
| | 2 = Wette geschlossen |
| Rückkehrcode | 0 = Erfolg / 1 = Fehlschlag |
| Ergebnissatzs | keiner |

### 14)SP_GetCBOfferNo

| | |
|---|---|
| Eingangsparameter | keiner |
| Ausgangsparameter | @combobetofferno (*int)* |
| Rückkehrcode | 0 = Erfolg / 1 = Fehlschlag |
| Ergebnissatz | keiner |

### 15)SP_GetStakeAmt

| | |
|---|---|
| Eingangsparameter | @spofno (*int*)/ @accountno (*int*) |
| Ausgangsparameter | @maxstake (*int*)/ @minstake (*int*) |
| Rückkehrcode | 0 = Erfolg / 1 = Fehlschlag |
| Ergebnissatz | keiner |

### 16)SP_PlaceGoalBet

| | |
|---|---|
| Eingangsparameter | @predictedscore (*varchar(30))*/ @betofferno (*int)*/ @stake (*int)*/ @accountno (*int)* |
| Ausgangsparameter | @Returncode (smallint) |
| | 1 = Wette erfolgreich abgesetzt |
| | 2 = Wette geschlossen |
| Rückkehrcode | 0 = Erfolg / 1 = Fehlschlag |
| Ergebnissatz | keiner |

### 17)SP_PlaceCBBet

| | |
|---|---|
| Eingangsparameter | @cbbetofferno (*int*)/ @accountno (*int*)/ @smbetofferno (*varchar(50))* (Zahlen verkettet mit "*")/ @optinos (*varchar(20))* (verkettet mit "*") / @stake (*int)* |
| Ausgangsparameter | @Returncode (*smallint)* |
| | 1 = Wette erfolgreich abgesetzt |
| | 2 = Wette geschlossen |
| Rückkehrcode | 0 = Erfolg / 1 = Fehlschlag |
| Ergebnissatz | keiner |

### 18)SP_GetOpenMatches

| | |
|---|---|
| Eingangsparameter | @fnweek (*int*) |
| Output parameters | keiner |
| Rückkehrcode | 0 = Erfolg / 1 = Fehlschlag |
| Ergebnissatz | Jede Zeile enthält matchname, team 1 und team 2 in diesem Match |

### ANHANG 2

### Abkürzungsverzeichnis

- ACD: Automatische Anrufverteilung
(Automatic Call Distribution)
- ASR: Automatische Spracherkennung
(Automated Speech Recognition)
- CLID: Anrufer-Kennung (Caller ID)
- CSTA: Computer Supported Telecommunication Architecture
- DTMF: Mehrfrequenzwahl (MFV)
(Dual Tone Multiple Frequency)
- IVR: Interaktive Sprachantwort (Interactive Voice Response)
- LAN: Lokales Netzwerk (Local Area Network)
- ODBC: Open Database Connectivity
- PBX: Nebenstellenanlage (Private Branch Exchange)
- PIN: Persönliche Identifikationsnummer
(Personal Identifikation Number)
- PSTN: Öffentliches Telephonnetz
(Public Switched Telephone Network)
- SQL: Structured Query Language
- VR: Sprachantwort (Voice Response)

## Patentansprüche

1. Verfahren zur Verarbeitung von Wetten oder Glücksspielen, die Tipabgaben und Gewinnanforderungen umfassen, von Anrufern mit Ihnen zugeordneten Adressen über das Telephonnetz, unter Verwendung eines mit dem Telephonnetz in Verbindung stehenden Computersystems, an das eine Datenbank sowie Hör- und Sprechgarnituren angeschlossen sind, mit den folgenden Schritten;
a) Zurverfügungstellen eines ersten begrenzten Satzes von vorgegebenen, mögliche gesprochene Tipabgaben aufbauenden Sprachbestandteilmustern in der Datenbank,
b) Entgegennehmen eines ankommenden Anrufes durch das Computersystem,
c) automatisches Auswerten einer adreßunabhängigen Anrufer-Kennung des Anrufers oder -bei nicht-auswertbarer oder nicht-vorhandener Anrufer-Kennung-Generierung und Sprachausgaben einer neuen adreßunabhängigen Anrufer-Kennung, mit voraus- oder nachgehendem
d) Erkennen einer Auswahl des Anrufers zwischen einer adreßlosen Tipabgabe einerseits oder einer Gewinnanforderung anderseits, und abhängig von der Erkennung, entweder
d1) im Tipabgabefall: Umwandeln der gesprochenen Tipabgabe(n) des Anrufers mit Hilfe eines Sprachererkennungsverfahrens, das einen Vergleich mit dem ersten Satz von Sprachbestandteilmustern durchführt, in einen maschinenverarbeitbaren Datensatz und Speichern des Datensatzes zusammen mit der Anrufer-Kennung in der Datenbank, oder
d2) im Gewinnanforderungsfall: Weiterleiten der Gewinnanforderung zu einer Hör- und Sprechgarnitur zur Übermittlung der Adresse durch den Anrufer für die Gewinn zuteilung.

2. Verfahren nach Anspruch 1, **dadurch gekennzeichnet, daß** das automatische Auswerten der Anrufer-Kennung auf Grundlage einer vom öffentlichen Telephonnetz übermittelten Telephonnummer des Anrufers erfolgt.

3. Verfahren nach Anspruch 1, **dadurch gekennzeichnet, daß** das automatische Auswerten der Anrufer-Kennung mit Hilfe eines Spracherkennungsverfahrens erfolgt, das einen Vergleich mit einem zweiten begrenzten Satz von vorgegebenen, mögliche gesprochene Anrufer-Kennungen aufbauenden Sprachbestandteilmustern durchführt.

4. Verfahren nach Anspruch 3, **dadurch gekennzeichnet, daß** die Anrufer-Kennung eine Kontonummer und ein Paßwort umfaßt.

5. Verfahren nach einem der Ansprüche 1 bis 4, **gekennzeichnet durch** die Schritte des
Zurverfügungstellens eines dritten begrenzten Satzes von vorgegebenen, mögliche gesprochene Kreditkartenbelastungs-, Bankkontoabbuchungstransaktionen od.dgl. aufbauenden Sprachbestandteilmustern in der Datenbank, und
Umwandelns einer gesprochenen Kreditkartenbelastungs-, Bankkontoabbuchungstransaktion od.dgl. des Anrufers mit Hilfe eines Spracherkennungsverfahrens, das einen Vergleich mit dem dritten Satz von Sprachbestandteilmustern durchführt, in einen maschinenverarbeitbaren Transaktionssatz, welcher mit der Anrufer-Kennung in der Datenbank gespeichert wird.

6. Verfahren nach Anspruch 5, **dadurch gekennzeichnet, daß** die Transaktionssätze in der Datenbank über ein Kreditkarten-, Bankkontoverifikationsterminal od.dgl. auf Bonität überprüft werden.

7. Verfahren nach einem der Ansprüche 1 bis 6, **dadurch gekennzeichnet, daß** die Auswahl in Schritt d) durch eine vom Telephonnetz übermittelte Telephonwahlziffer erfolgt.

8. Verfahren nach einem der Ansprüche 1 bis 6, **dadurch gekennzeichnet, daß** die Auswahl in Schritt d) mittels Sprachausgabe und Spracherkennung erfolgt.

9. Computerprogramm, implementierend ein Verfahren nach einem der Ansprüche 1 bis 8.

## Claims

1. A method of processing bets or games of chance, comprising wagering and prize requests, from callers with addresses assigned to them, over the telephone network using a computer system connected to the telephone network, to which system a database and headsets are connected, involving the following steps:
a) making available a first restricted set of predetermined speech component patterns in the database, which patterns build up possible spoken wagers,
b) acceptance of an incoming call by the computer system,
c) automatic evaluation of an address-independent caller identifier of the caller or, in the event of a non-evaluatable or absent caller identifier, generation and voice output of a new address-independent caller identifier, with preceding or subsequent
d) identification of a selection made by the caller between address-less wagering on the one hand or a prize request on the other hand and, depending on what is identified, either
d1) in the case of wagering: conversion of the caller's spoken wager(s) using a speech recognition method, which performs a comparison with the first set of speech component patterns, into a machine-processable data record and storage of the data record together with the caller identifier in the database, or
d2) in the case of a prize request: forwarding of the prize request to a headset for the caller to pass on his/her address for the purpose of prize allocation.

2. A method according to claim 1, **characterised in that** automatic evaluation of the caller identifier takes place on the basis of the caller's telephone number transmitted by the public telephone network.

3. A method according to claim 1, **characterised in that** automatic evaluation of the caller identifier takes place using a speech recognition method, which performs a comparison with a second restricted set of predetermined speech component patterns, which build up possible spoken caller identifiers.

4. A method according to claim 3, **characterised in that** the caller identifier comprises an account number and a password.

5. A method according to any one of claims 1 to 4, **characterised by** the steps of
making available a third restricted set of predetermined speech component patterns in the database, which patterns build up possible spoken credit card payment or bank account debit transactions or the like, and
conversion of a caller's spoken credit card payment or bank account debit transaction or the like using a speech recognition method, which performs a comparison with the third set of speech component patterns, into a machine-processable transaction record, which is stored in the database with the caller identifier.

6. A method according to claim 5, **characterised in that** the transaction records in the database are checked for creditworthiness via a credit card or bank account verification terminal or the like.

7. A method according to any one of claims 1 to 6, **characterised in that** the selection in step d) takes place using a telephone dial digit transmitted by the telephone network.

8. A method according to any one of claims 1 to 6, **characterised in that** the selection in step d) takes place using voice output and speech recognition.

9. A computer program, implementing a method according to any one of claims 1 to 8.

## Revendications

1. Procédé pour traiter des paris ou des jeux de hasard, qui comportent des annonces de pronostic et des demandes de gain, provenant d'appelants avec des adresses correspondantes, par le biais du réseau téléphonique en utilisant un système informatique, relié au réseau téléphonique, auquel sont raccordés une banque de données ainsi que des dispositifs casque-micro, avec les étapes suivantes :
a) la mise à disposition dans la banque de données d'un premier ensemble limité d'échantillons d'éléments de langage prédéfinis et formant d'éventuelles annonces de pronostic parlées,
b) la réception par le système informatique d'un appel arrivant,
c) l'évaluation automatique d'un indicatif de l'appelant indépendant de l'adresse ou, en cas d'indicatif d'appelant ne pouvant pas être évalué ou n'étant pas disponible, la génération et l'annonce vocale d'un nouvel indicatif d'appelant indépendant de l'adresse, avec
d) la détection précédente ou suivante d'une sélection de l'appelant entre, d'un côté, une annonce de pronostic sans adresse ou d'un autre côté, une demande de gain, et selon la détection, soit
d1) dans le cas d'une annonce de pronostic : la conversion de la ou des annonces de pronostic dites par l'appelant à l'aide d'un procédé de reconnaissance de la parole, qui effectue une comparaison avec le premier ensemble d'échantillons d'éléments de langage, dans un enregistrement pouvant être traité par une machine et le stockage de l'enregistrement conjointement à l'indicatif de l'appelant dans la banque de données, soit
d2) dans le cas d'une demande de gain : la transmission de la demande de gain à un dispositif casque-micro afin de communiquer l'adresse de l'appelant pour envoyer le gain.

2. Procédé selon la revendication 1, **caractérisé en ce que** l'évaluation automatique de l'indicatif de l'appelant se fait sur la base d'un numéro de téléphone de l'appelant transmis par le réseau téléphonique public.

3. Procédé selon la revendication 1, **caractérisé en ce que** l'évaluation automatique de l'indicatif de l'appelant se fait à l'aide d'un procédé de reconnaissance de la parole qui effectue une comparaison avec un deuxième ensemble limité d'échantillons d'éléments de langage prédéfinis et formant d'éventuels indicatifs d'appelant parlés.

4. Procédé selon la revendication 3, **caractérisé en ce que** l'indicatif de l'appelant comporte un numéro de compte et un mot de passe.

5. Procédé selon l'une des revendications 1 à 4, **caractérisé par** les étapes de :
mise à disposition dans la banque de données d'un troisième ensemble limité d'échantillons d'éléments de langage prédéfinis et formant d'éventuelles transactions parlées liées au débit d'une carte bancaire, à des prélèvements sur un compte bancaire ou des choses semblables ; et
conversion d'une transaction parlée, liée au débit d'une carte bancaire, à des prélèvements sur un compte bancaire ou des choses semblables, de l'appelant à l'aide d'un procédé de reconnaissance de la parole qui effectue une comparaison avec le troisième ensemble d'échantillons d'éléments de langage, dans un ensemble de transactions qui peut être traité par une machine et qui est stocké avec l'indicatif de l'appelant dans la banque de données.

6. Procédé selon la revendication 5, **caractérisé en ce que** les enregistrements de transactions dans la banque de données sont vérifiés quant à la solvabilité par le biais d'un terminal de vérification de cartes bancaires, de comptes bancaires ou similaires.

7. Procédé selon l'une des revendications 1 à 6, **caractérisé en ce que** la sélection à l'étape d) est effectuée par un chiffre de numérotation téléphonique communiqué par le réseau téléphonique.

8. Procédé selon l'une des revendications 1 à 6, **caractérisé en ce que** la sélection à l'étape d) est effectuée au moyen de la voix et d'une reconnaissance de la parole.

9. Programme informatique, implémentant un procédé selon l'une des revendications 1 à 8.
